# EUROPÄISCHE PATENTSCHRIFT

(11) **EP 1 016 830 B1**
(45) Veröffentlichungstag und Bekanntmachung des Hinweises auf die Patenterteilung: **26.05.2004**
(21) Anmeldenummer: 99811182.7
(22) Anmeldetag: 21.12.1999
(51) Int. Cl.: F23R 3/42, F23R 3/02, F23R 3/52, F02C 6/00

(54) **Brennkammer für eine Gasturbine**
Gas turbine combustor
Chambre de combustion pour une turbine à gaz

(30) Priorität: 29.12.1998 DE 19860583
(43) Veröffentlichungstag der Anmeldung: 05.07.2000
(73) Patentinhaber: ALSTOM Technology Ltd, 5400 Baden (CH)
(72) Erfinder: Keller, Jakob J., (CH)

(56) Entgegenhaltungen:
- EP-A- 0 595 026
- DE-B- 1 011 670
- US-A- 3 309 866
- US-A- 3 877 219
- US-A- 4 765 146

## Beschreibung

### TECHNISCHES GEBIET

Die vorliegende Erfindung bezieht sich auf das Gebiet der Gasturbinen. Sie betrifft eine Brennkammer für eine Gasturbine, in welcher Brennkammer Brennstoff mit einem in die Brennkammer eintretenden Luftstrom vermischt und anschliessend verbrannt wird, und der entstehende Verbrennungsluftstrom stromab der Brennkammer einer Turbine zugeführt wird. Eine solche Anordnung ist aus der Schrift US-A-3,877,219 bekannt.

### STAND DER TECHNIK

Gasturbinen werden heute häufig derart konstruiert, dass der hindurchgeführte Luftstrom durch zwei Brennkammern und entsprechend zweimal über Turbinen geleitet wird. Die angesaugte Luft wird dabei zunächst über eine Verdichtergruppe geführt, und anschliessend in eine Primärbrennkammer geleitet, wo zugeführtes Brennstoff-Luft-Gemisch gezündet und verbrannt wird. Aus der Primärbrennkammer strömt die heisse Verbrennungsluft über eine erste Turbine, und wird stromab der ersten Turbine einer Sekundärbrennkammer zugeführt, wo Brennstoff und nötigenfalls weitere Zuluft beigemischt wird und das Gemisch zündet. Da die aus der ersten Turbine ausströmenden Gase häufig sehr heiss, d.h. oberhalb der Selbstzündungstemperatur der Brennstoffe sind, kann in der Sekundärbrennkammer meist auf aktive Zündung verzichtet werden. Stromab der Sekundärbrennkammer befindet sich dann eine zweite Turbine, über welche die heissen Verbrennungsgase aus der Sekundärbrennkammer strömen.

Aus Platzgründen und zur technischen Vereinfachung werden bei derartigen Gasturbinen die einzelnen Komponenten meist in Serie entlang einer Hauptachse der Gasturbine angeordnet. Eine solche Gasturbogruppe ist beispielsweise aus der EP 0 620 362 A1 bekannt. Die einzelnen Kanäle für die Luftströme und die Brennkammern werden dabei meist alle im wesentlichen in Form von Hohlzylindern, welche um die Achse der Gasturbine herumgreifen, ausgebildet.

Sekundärbrennkammern für derartige Gasturbinen sind in der Regel verhältnismässig einfach gestaltet, da sie keine Brenner benötigen, sondern der Brennstoff nach einer geeigneten Verwirbelung der aus der ersten Turbine austretenden heissen Luft einfach über Düsen in den Luftstrom eingedüst werden kann, und sich das Gemisch nach einer charakteristischen Zeit von selbst entzündet. Eine einfache, hohlzylindrisch ausgebildete Sekundärbrennkammer ist beispielsweise aus der EP 0 669 500 A1 bekannt.

Infolge der u.a. wegen der kurzen Selbstzündungszeiten von insbesondere gasförmigen Brennstoffen notwendigerweise hohen Machzahlen in Sekundäbrennkammern treten in diesen häufig thermoakkustische Oszillationen grosser Amplitude auf. Ausserdem stellt sich die Problematik der schnellen und effektiven Vermischung von Luft und Brennstoff in der Brennkammer unter Vermeidung von Strömungsrückfluss. Meist werden dazu spezifische wirbelerzeugende Elemente vorgesehen. Des weiteren muss insbesondere in neuerer Zeit bei der Vermischung und der Verbrennungsführung darauf geachtet werden, dass die Emissionswerte innerhalb gesetzlich zulässiger Schranken bleiben.

### DARSTELLUNG DER ERFINDUNG

Es ist daher Aufgabe der Erfindung, eine Brennkammer für Gasturbinen zu schaffen, welche Nachteile der bekannten Lösungen vermeidet und sich insbesondere durch gute und effiziente Vermischung von Brennstoff und zugeführter Luft auszeichnet.

Die Aufgabe wird bei einer Brennkammer der eingangs genannten Art dadurch gelöst, dass die Brennkammer einen ringförmigen Diffusor aufweist, in welchen der Luftstrom eintritt, dass stromab des Diffusors und mit diesem in Verbindung stehend mindestens eine im wesentlichen ringförmige toroidale Kammer angeordnet ist, dass stromab der ringförmigen toroidalen Kammer und über deren Umfang verteilt Mischröhren abzweigen, und dass stromab der Mischröhren ein ringförmiger Brennraum angeordnet ist, in welchen die Mischröhren einmünden. Der Kern der Erfindung besteht darin, durch die Kombination von Diffusor, ringförmig toroidaler Kammer und Mischröhren eine vormischende Struktur zur Verfügung zu stellen, in welcher sich hindurchströmende Luft in optimaler Weise, d.h. schnell und effizient mit Brennstoff vermischen lässt. Ein weiterer Vorteil ergibt sich daraus, dass die vorgeschlagene Konfiguration in reduziertem Masse zu thermoakkustischen Oszillationen neigt.

Eine erste bevorzugte Ausführungsform der erfindungsgemässen Brennkammer ist dadurch gekennzeichnet, dass die Brennkammer als Sekundärbrennkammer ausgelegt ist, und dass die Gasturbine eine Primärbrennkammer, eine stromab der Primärbrennkammer wirkende erste Turbine, eine stromab der ersten Turbine wirkende Sekundärbrennkammer, sowie eine stromab der Sekundärbrennkammer wirkende zweite Turbine aufweist. Der Einsatz der Brennkammer als Sekundärbrennkammer ist vorteilhaft, da gerade bei derartiger Verwendung bei hohen Machzahlen kurze Mischzeiten erforderlich sind. Insbesondere wenn die Zündung, wie in einer weiteren Ausführungsform beschrieben, in der Sekundärbrennkammer durch Selbstzündung erfolgt, ist das schnelle und rückstromfreie Mischen in der vorgeschlagenen Anordnung vorteilhaft, und es kann so eine kontrollierte Verbrennung im Bereich des Ausgangs der Mischröhren in den Brennraum oder im Brennraum gewährleistet werden.

Eine weitere bevorzugte Ausführungsform der Brennkammer nach der Erfindung zeichnet sich dadurch aus, dass der Diffusor derart ausgestaltet ist, dass der parallel zur Gasturbinenachse strömende und in die Brennkammer eintretende Luftstrom zunächst in im wesentlichen radiale Richtung abgelenkt wird, und dass der Diffusor in tangentialer Weise an die ringförmig toroidale Kammer angreift, so dass sich der in die ringförmig toroidale Kammer eintretende Luftstrom im Torus aufrollt und um die ringförmige Torusnebenachse wirbelt. Werden nun weiterhin bevorzugt die Mischröhren auf der im wesentlichen dem Diffusor entgegengesetzten Seite in im wesentlichen zur Achse der Gasturbine paralleler Weise angebracht, so treffen jeweils vor den Mischröhren zwei Wirbel unterschiedlichen Schraubendrehsinns aufeinander, und strömen dann unter gegenseitiger Vermischung und Vernichtung der Wirbel durch die Mischröhren. Dies ergibt die Möglichkeit, wie in einer weiteren Ausführungsform beschrieben, im oder vor dem Bereich dieser Vermischung der gegenläufigen Wirbel Mittel vorzusehen, mit welchen Brennstoff in den Luftstrom eingedüst werden kann. So kann der Mischprozess kurz gehalten und die Zündungsfront auf den gewünschten Ort eingestellt werden.

Weitere bevorzugte Ausführungsformen der Brennkammer ergeben sich aus den abhängigen Ansprüchen.

### KURZE ERLÄUTERUNG DER FIGUREN

Die Erfindung soll nachfolgend anhand von Ausführungsbeispielen im Zusammenhang mit den Zeichnungen näher erläutert werden. Es zeigen
- Fig. 1: einen axialen Längsschnitt durch einen Teil einer Gasturbine mit Sekundärbrennkammer;
- Fig. 2: eine Teilansicht eines Schnittes entlang der Konusebene X-X aus Figur 1 in einer Ansicht von aussen nach innen; und
- Fig. 3: die Wirbelzahl (swirl number) als Funktion des kleinen Torusradius (small radius of torus) in Metern.

### WEGE ZUR AUSFÜHRUNG DER ERFINDUNG

Die vorgeschlagene Gestaltung der Brennkammer beruht unter anderem auf dem spektakulären Vereinigungs- und Mischverhalten von kollidierenden, mit gegenläufig Drehsinn rotierenden, subkritischen Wirbeln. Dieses Phänomen wurde am Strömungsverhalten vor und in radialen Ausgangsrohren von Dampfturbinen entdeckt. Es zeigt sich nämlich dort, dass nur bei Anbringung von radialen Ausgangsrohren ein möglichst verlustfreies Ausströmen der rotierenden Luft möglich ist, während bei einfachen Öffnungen Verluste infolge von Verwirbelungen auftreten. Eine detaillierte Betrachtung des Verhaltens der Luftströmung vor und in einem solchen radialen Ausgangsrohr zeigt, dass vor den Rohren jeweils zwei mit gegenläufigem Drehsinn schraubend rotierende, subkritische Wirbel kollidieren, und sich die Rotation der zwei Wirbel innerhalb einer Distanz von weniger als einem Durchmesser des Ausgangsrohrs vollständig gegenseitig aufhebt.

Während normalerweise bei Brennkammern und insbesondere bei Sekundärbrennkammern nach dem Stand der Technik wirbelerzeugende Elemente wie Verwirbelungsbleche oder Störungslufteintritte vorgesehen werden müssen, um eine schnelle und effektive Vermischung von Luft und Brennstoff zu gewährleisten, beruht die Vermischung in der vorgeschlagenen Brennkammer auf einer Strukturierung und Führung der Strömungskanäle, welche eine kontrollierte Wirbelbildung und Vermischung der hindurchströmenden Luft inhärent ergibt.

Das neue Konzept ist in Figur 1 anhand einer Sekundärbrennkammer schematisch dargestellt. Figur 1 zeigt einen Längsschnitt entlang der Achse 21 einer Gasturbine. Im wesentlichen erhält man dabei die gesamte dreidimensionale Brennkammerstruktur indem man den Schnitt um die Achse 21 rotiert, d.h. es handelt sich bei den Kanalisierungskomponenten mit ausnahme der Mischrohre 22 um axialsymmetrische Teile um die Achse 21 der Gasturbine. Der heisse, aus der ersten Brennkammer, der Primärbrennkammer, austretende Luftstrom strömt bei der dargestellten Gasturbine zunächst über eine erste Turbine 11, welche in einem Lager 31 gelagert ist. Stromab der ersten Turbine 11 befindet sich eine kurze hohlzylindrische Ausströmleitung 12, durch welche der Luftstrom aus der ersten Turbine 10 parallel zur Achse 21 der Gasturbine hindurchströmt. Die Ausströmleitung 12 ist dabei bevorzugt gerade so lang, dass sich das axiale hohlzylindrische Strömungsprofil im Luftstrom 10 wieder erholen kann. Stromab der Ausströmleitung 12 befindet sich ein Diffusor 13, in welchem der Luftstrom kontrolliert von der axialen Richtung abgelenkt wird. Die Ablenkung geschieht dabei in Figur 1 nach aussen in beinahe radiale Richtung, es ist aber grundsätzlich auch denkbar, die Ablenkung nach innen vorzunehmen. Die Kurvatur des Diffusors 13 kann mit Hilfe der inversen Eulergleichungen optimiert werden. Es geht im Diffusor 13 im wesentlichen darum, die mittlere Strömungsgeschwindigkeit des Luftstroms ungefähr zu halbieren.

Der Diffusor 13 stösst stromabwärts in tangentialer Weise an eine ringförmig toroidale Kammer 14 an. Der Torus 14 ist senkrecht zur Achse 21 des Generators angeordnet, mit einem grossen Torusradius 29 um die Achse 21, d.h. die Torushauptachse 27 und die Achse 21 des Generators fallen zusammen. Die Kreislinie des grossen Torusradius 29 bildet die ringförmige Torusnebenachse 26, und die Torusaussenwand 30 wird durch einen kleinen Torusradius 28 um die ringförmige Torusnebenachse 26 gebildet. Infolge des tangentialen Einströmens des Luftstroms aus dem Diffusor 13 in die ringförmig toroidale Kammer 14 wird der Luftstrom in kontrollierter Weise um die ringförmige Torusnebenachse 26 umgelenkt und rollt sich in Form eines Torus nach innen auf, so wie das aus dem ersten Abschnitt der Trajektorie 15 des Wirbelzentrums in Figur 1 ersichtlich ist.

Stromabwärts der ringförmigen toroidalen Kammer 14 befinden sich eine Mehrzahl von Mischröhren 22, welche senkrecht zur ringförmigen Torusnebenachse 26 von der Kammer 14 abzweigen und auf dem Umfang der Kammer 14 verteilt sind. Durch diese Mischröhren 22 strömt der im Torus 14 aufgerollte Luftstrom aus der ringförmig toroidalen Kammer 14 ab. Die Mischröhren 22 sind zylindrisch oder wenigstens teilweise konisch ausgebildet und weisen vorzugsweise einen Radius im Bereich des kleinen Torusradius 28 auf. Stromab der Mischröhren 22 befindet sich der eigentliche Brennraum 18, welcher wieder im wesentlichen als Hohlzylinder um die Achse 21 ausgebildet ist, und stromab dieses Brennraums 18 ist eine zweite Turbine angeordnet.

Figur 2 zeigt einen Teil eines konischen Schnittes durch die Kammer 14 und die Mischröhren 22 entlang der Ebene X-X in Figur 1 in Sicht von aussen nach innen. Anhand dieses Schnittes lässt sich das Verhalten des Luftstromes in der Kammer 14 und den Mischröhren 22 illustrieren. Betrachtet man der Einfachheit halber den Luftstrom, der genau mittig zwischen zwei Mischröhren 22 tangential aus dem Diffusor 13 in die Kammer 14 eintritt, so trennt sich dieser in zwei nach links und nach rechts ausweichende Wirbel 24 und 25 auf, welche unterschiedlichen Schraubendrehsinn haben, 24 entspricht dabei einer linksdrehenden Schraube, 25 einer rechtsdrehenden. Jeder der Teilwirbel 24 und 25 "schraubt" sich nun in Richtung der nächstgelegenen Mischröhre 22, um dort aus der Kammer 14 ausströmen zu können. Wenn die geometrischen Abmessungen richtig gewählt werden, findet Strömungsumkehr, wenn überhaupt, nur in den stromaufwärts der Mischröhren 22 liegenden Bereichen der ringförmig toroidalen Kammer 14 auf. Unmittelbar von den Mischröhren 22 treffen nun jeweils zwei mit unterschiedlichem Schraubendrehsinn behaftete Wirbel aufeinander. Sobald die zwei Wirbelzentren in die Mischröhren 22 eintreten, hört jede Strömungsumkehr auf, und es bilden sich jet-artige Wirbelzentren. An einer bestimmten Stelle im Bereich des Eingangs der Mischröhren nähern sich die gegenläufigen Wirbel maximal an und genau in diesem Bereich setzt nun der heftige Vereinigungsprozess der beiden Wirbel ein, wobei sich die Verwirbelung vollständig aufhebt. Diese vollständige Aufhebung erfolgt üblicherweise innerhalb einer Distanz von weniger als einem Durchmesser der Mischröhren 22, und sie bringt die vollständige Vermischung der beiden Luftströme mit sich.

Gerade in dem Bereich, wo sich die beiden Wirbel maximal annähern, sollen vorteilhafterweise Düsen 32 angeordnet werden, mit welchen flüssiger oder gasförmiger Brennstoff eingedüst werden kann. Auf diese Weise wird eine optimale Vermischung von Brennstoff und Luft unter sicheren Bedingungen erreicht. Flüssiger Brennstoff kann auch durch Düsen 20, welche an der den Mischröhren 22 gegenüberliegenden Wandungsseiten der ringförmig toroidalen Kammer 14 angebracht sind, in den Luftstrom eingedüst werden: Je nach Ort der Eindüsung, nach Selbstzündungscharakteristik des eingedüsten Brennstoffes, nach Temperatur des Luftstromes und nach Strömungsgeschwindigkeit bildet sich durch Selbstzündung des Gemisches infolge der hohen Lufttemperatur eine Flammenfront, welche entweder beim Bereich des Ausgangs der Mischröhren 22 oder dahinter im Brennraum 18 zu liegen kommen kann.

Um die Dimensionierung der einzelnen Komponenten gezielt optimieren zu können, ist es vorteilhaft, die Wirbelzahländerungen des vorliegenden Konzeptes mit denjenigen solcher Bauarten zu vergleichen, für welche experimentelle Daten vorhanden sind. Die für die Kollision von subkritischen Wirbeln relevante Wirbelzahl kann folgendermassen gefunden werden. Erhaltung des Volumenflusses verlangt, dass gilt${\text{A}}_{\text{I}} {\text{u}}_{\text{I}} \text{=} {\text{A}}_{\text{E}} {\text{u}}_{\text{E}} \text{,}$ wobei *A*_{*I*} und *A*_{*E*} die Querschnittflächen des tangentialen Eingangs des Diffusors 13 in die ringförmige toroidale Kammer 14 und die Querschnittfläche 23 der Mischröhren 22, und *u*_{*I*} und *u*_{*E*} die entsprechenden Strömungsgeschwindigkeiten sind. Mit Hilfe des Exzentrizitätsradius' *r*_{*I*} des tangentialen Eingangs und der effektiven Geschwindigkeitskomponente *w*_{*E*} des Wirbels beim Ausgang kann die Bedingung für Drehimpulserhaltung folgendermassen ausgedrückt werden:${\text{r}}_{\text{I}} {\text{u}}_{\text{I}} \text{=} \sqrt{\frac{{\text{A}}_{\text{E}}}{\text{π}}} {\text{w}}_{\text{E}} \text{.}$

Entsprechend kann die Wirbelzahl ξ der kollidierenden Wirbel ausgedrückt werden als$\text{ξ} \text{=} \frac{{\text{w}}_{\text{E}}}{{\text{u}}_{\text{E}}} \text{=} \frac{{\text{r}}_{\text{I}} \sqrt{{\text{A}}_{\text{E}} \text{π}}}{{\text{A}}_{\text{I}}} \text{.}$

**Tabelle 1**

| Grösse | Einheit | Wert |
|---|---|---|
| Massenfluss | kg/s | 450.4 |
| Dichte | kg/m^{∧}3 | 3.81 |
| Anzahl Mischröhren | | 12 |
| Austrittsgeschwindigkeit | m/s | 140 |
| Grosser Torusradius | m | 1.4 |
| Kleiner Torusradius | m | 0.15 |
| Weite des Eintrittsschlitzes | m | 0.12 |
| Volumenfluss | m^3/s | 118.215 |
| Durchmesser der Mischröhren beim Ausgang | m | 0.2993 |
| Gesamte Austrittsfläche | m^2 | 0.8444 |
| Radius des tangentialen Eingangs | m | 1.25 |
| Gesamte Fläche des Eingangsschlitzes | m^2 | 0.9425 |
| Strömungsgeschwindigkeit beim Ausgangsschlitz | m/s | 125.43 |
| Fläche des Eingangsschlitzes pro Wirbelarm, *A*_{*I*} | m^2 | 0.03927 |
| Exzentrizitätsradius, *r*_{*I*} | m | 0.09 |
| Querschnittsfläche des Wirbel arms, *A*_{*E*} | m^2 | 0.07069 |
| Wirbelzahl | | 1.08 |

Tabelle 1 gibt die Werte für eine Sekundärbrennkammer mit 12 Mischröhren 22 mit jeweils einem Ausgangsradius von 300mm. Der grosse Radius der Ausgänge der über die Kammer 14 kreisförmig um die Achse 21 verteilten Mischröhren 22 ist dabei 1161 mm, was eine umfangsmässige Beabstandung der Mischröhren von etwas mehr als zweimal einem Mischröhrendurchmesser ergibt.

**Tabelle 2**

| Grösse | Einheit | Wert 1 | Wert 2 |
|---|---|---|---|
| Grosser Torusradius | m | 0.0675 | 0.0675 |
| Kleiner Torusradius | m | 0.0275 | 0.0275 |
| Weite des Eintrittsschlitzes | m | 0.0085 | 0.0135 |
| Radius des tangentialen Eingangs | m | 0.04425 | 0.04675 |
| Fläche des Eingangsschlitzes pro Wirbelarm, *A*_{*I*} | m^2 | 0.01182 | 0.001983 |
| Exzentrizitätsradius, *r*_{*I*} | m | 0.02325 | 0.02075 |
| Querschnittsfläche des Wirbelarms, *A*_{*E*} | m^2 | 0.002376 | 0.002376 |
| Wirbelzahl | | 1.70 | 0.90 |

Vergleicht man den in Tabelle 1 gegebenen Wert für die Wirbelzahl von 1.08 mit den in Tabelle 2 gegebenen experimentellen Werten für Ausgänge von Dampfturbinen, so sieht man, dass dort Wirbelzahlen von 0.9 bis 1.7 auftreten. Im Fall eines "twin-combustor" der Anmelderin, mit einer Fläche des Eingangsschlitzes pro Wirbelarm, *A*_{*I*}, von 0.010278m², einem Exzentrizitätsradius, *r*_{*I*}, von 0.04375m und einer Querschnittsfläche des Wirbelarms, *A*_{*E*}, von 0.047144m² tritt eine hohe Wirbelzahl von ξ =1.64 auf.

Um einen optimalen Kompromiss zwischen schnellem Mischen und relativ unwichtigen Domänen von Strömungsumkehr stromaufwärts des Wirbelzentrums zu haben, sollte die Wirbelzahl ξ im Bereich von 1 liegen. Die wohl beste Strategie dafür ist die Variation des kleinen Torusradius 28 stromaufwärts der Mischröhren 22, wobei man mit einem Startwert von 150mm beginnen kann. Figur 3 zeigt die Wirbelzahl (swirl number) als Funktion des kleinen Torusradius' 28 (small radius of torus) in Metern, wobei alle anderen Werte gleich gehalten werden wie in Tabelle 1 gegeben. Man sieht, dass sich die Wirbelzahl stark ändern lässt, indem man den kleinen Torusradius 28 variiert, erfahrungsgemäss zeigt es sich, dass optimalerweise der kleine Torusradius 28 nicht stark vom typischen Mischröhrenradius abweichen sollte.

### BEZUGSZEICHENLISTE

- 10: Luftstrom aus erster Turbine
- 11: erste Turbine
- 12: Ausstömleitung der ersten Turbine
- 13: Diffusor
- 14: ringförmig toroidale Kammer
- 15: Trajektorie des Wirbelzentrums
- 16: Wandung der Mischröhre
- 17: Ausgang der Mischröhre
- 18: Brennraum
- 19: Ausgang von 18 zur zweiten Turbine
- 20: Einspritzdüse für flüssigen Brennstoff
- 21: Achse der Gasturbine
- 22: Mischröhre
- 23: Querschnittsfläche der Mischröhre
- 24,25: gegenläufig rotierende Teilströme des Luftstroms
- 26: Torusnebenachse
- 27: Torushauptachse
- 28: kleiner Torusradius
- 29: grosser Torusradius
- 30: Torusaussenwand
- 31: Lager der ersten Turbine
- 32: Einspritzdüsen für Brennstoff
- 33: Verbrennungsluftstrom

## Patentansprüche

1. Brennkammer (13,14,18,22) für eine Gasturbine, in welcher Brennkammer (13,14,18,22) Brennstoff mit einem in die Brennkammer (13,14,18,22) eintretenden Luftstrom (10) vermischt und anschliessend verbrannt wird, und der entstehende Verbrennungsluftstrom (33) stromab der Brennkammer (13,14,18,22) einer Turbine zugeführt wird,
**dadurch gekennzeichnet, dass**
die Brennkammer (13,14,18,22) einen ringförmigen Diffusor (13) aufweist, in welchen der Luftstrom (10) eintritt, dass stromab des Diffusors (13) und mit diesem in Verbindung stehend mindestens eine im wesentlichen ringförmige toroidale Kammer (14) angeordnet ist, dass stromab der ringförmigen toroidalen Kammer (14) und über deren Umfang verteilt Mischröhren (22) abzweigen, und dass stromab der Mischröhren (22) ein ringförmiger Brennraum (18) angeordnet ist, in welchen die Mischröhren (22) einmünden.

2. Brennkammer (13,14,18,22) nach Anspruch 1, **dadurch gekennzeichnet, dass** die Brennkammer als Sekundärbrennkammer (13,14,18,22) ausgebildet ist, und dass die Gasturbine eine Primärbrennkammer, eine stromab der Primärbrennkammer wirkende erste Turbine (11), eine stromab der ersten Turbine (11) wirkende Sekundärbrennkammer (13,14,18,22), sowie eine stromab der Sekundärbrennkammer (13,14,18,22) wirkende zweite Turbine aufweist.

3. Brennkammer (13,14,18,22) nach Anspruch 2, **dadurch gekennzeichnet, dass** die ringförmige toroidale Kammer (14) eine ringförmige Torusnebenachse (26) aufweist, welche mit einem grossen Torusradius (29) um eine Torushauptachse (27) verläuft, und bei welcher ringförmigen toroidalen Kammer (14) eine Torusaussenwand (30) mit einem kleinen Torusradius (28) um die Torusnebenachse (26) gebildet wird, und dass die Torushauptachse (27) im wesentlichen parallel zur Achse (21) der Gasturbine ausgerichtet ist.

4. Brennkammer (13,14,18,22) nach Anspruch 3, **dadurch gekennzeichnet, dass** die Mischröhren (22) im wesentlichen konisch oder zylindrisch ausgebildet sind, und dass die Achsen der Mischröhren (22) ausserhalb der Ebene der ringförmigen toroidalen Kammer (14) und im wesentlichen senkrecht zur ringförmigen Torusnebenachse (26) angeordnet sind.

5. Brennkammer (13,14,18,22) nach Anspruch 3, **dadurch gekennzeichnet, dass** der Radius der Mischröhren (22) im Bereich oder insbesondere bevorzugt gleich wie der kleine Torusradius (28) ausgebildet ist.

6. Brennkammer (13,14,18,22) nach einem der Ansprüche 4 oder 5, **dadurch gekennzeichnet, dass** die Primärbrennkammer eine Ringbrennkammer ist, dass zwischen der ersten Turbine (11) und dem Diffusor (13) eine als Hohlzylinder ausgebildete Ausströmleitung (12) angeordnet ist, und dass die Achse der Ausströmleitung (12) parallel zur Achse (21) der Gasturbine verläuft.

7. Brennkammer (13,14,18,22) nach Anspruch 6, **dadurch gekennzeichnet, dass** der ringförmige Diffusor (13) derart ausgebildet ist, dass der durch die Ausströmleitung (12) parallel zur Achse (21) der Gasturbine strömende Luftstrom (10) vom Diffusor (13) abgelenkt wird, und dass insbesondere bevorzugt diese Ablenkung in im wesentlichen radial zur Achse (21) der Gasturbine verlaufender Richtung bewirkt wird.

8. Brennkammer (13,14,18,22) nach einem der Ansprüche 6 oder 7, **dadurch gekennzeichnet, dass** der Diffusor (13) in tangentialer Weise an die ringförmig toroidale Kammer (14) angreift.

9. Brennkammer (13,14,18,22) nach Anspruch 8, **dadurch gekennzeichnet, dass** Diffusor (13) derart ausgebildet ist, dass der Luftstrom (10) vom Diffusor (13) im wesentlichen radial nach aussen umgeleitet wird, und dass der Diffusor (13) in tangentialer Weise von innen an die ringförmige toroidale Kammer (14) angreift.

10. Brennkammer (13,14,18,22) nach einem der Ansprüche 8 oder 9, **dadurch gekennzeichnet, dass** die Mischröhren (16) im wesentlichen der Eintrittsöffnung des Diffusors (13) in die ringförmige toroidale Kammer (14) gegenüber angeordnet sind, und dass sie im wesentlichen parallel zur Achse (21) der Gasturbine ausgerichtet sind.

11. Brennkammer (13,14,18,22) nach Anspruch 10, **dadurch gekennzeichnet, dass** entweder auf der den Mischröhren (16) abgewandten Rückseite der ringförmigen toroidalen Kammer (14) oder im zentralen Bereich der Mischröhren (16) stromab der ringförmigen toroidalen Kammer (14) Mittel (20,32).angeordnet sind, mit welchen flüssiger Brennstoff eingedüst werden kann.

12. Brennkammer (13,14,18,22) nach einem der Ansprüche 10 oder 11, **dadurch gekennzeichnet, dass** im zentralen Bereich der Mischröhren (16) stromab der ringförmigen toroidalen Kammer (14) Mittel (32) angeordnet sind, über welche gasförmiger Brennstoff eingedüst werden kann.

## Claims

1. Combustion chamber (13, 14, 18, 22) for a gas turbine, in which combustion chamber (13, 14, 18, 22) fuel is mixed with an air flow (10) entering the combustion chamber (13, 14, 18, 22) and is subsequently burned, and the combustion-air flow (33) produced is fed to a turbine downstream of the combustion chamber (13, 14, 18, 22), **characterized in that** the combustion chamber (13, 14, 18, 22) has an annular diffuser (13), which the air flow (10) enters, **in that** at least one essentially annular toroidal chamber (14) is arranged downstream of the diffuser (13) and in such a way as to be connected to the latter, **in that** mixing tubes (22) branch off downstream of the annular toroidal chamber (14) and in such a way as to be distributed over the periphery of the latter, and **in that** an annular combustion space (18) into which the mixing tubes (22) open is arranged downstream of the mixing tubes (22).

2. Combustion chamber (13, 14, 18, 22) according to Claim 1, **characterized in that** the combustion chamber is designed as a secondary combustion chamber (13, 14, 18, 22), and **in that** the gas turbine has a primary combustion chamber, a first turbine (11) acting downstream of the primary combustion chamber, a secondary combustion chamber (13, 14, 18, 22) acting downstream of the first turbine (11), and a second turbine acting downstream of the secondary combustion chamber (13, 14, 18, 22).

3. Combustion chamber (13, 14, 18, 22) according to Claim 2, **characterized in that** the annular toroidal chamber (14) has an annular torus minor axis (26) which runs with a large radius (29) of torus about a torus major axis (27), and in which annular toroidal chamber (14) a torus outer wall (30) with a small radius (28) of torus is formed about the torus minor axis (26), and **in that** the torus major axis (27) is oriented essentially parallel to the axis (21) of the gas turbine.

4. Combustion chamber (13, 14, 18, 22) according to Claim 3, **characterized in that** the mixing tubes (22) are designed to be essentially conical or cylindrical, and **in that** the axes of the mixing tubes (22) are arranged outside the plane of the annular toroidal chamber (14) and essentially perpendicularly to the annular torus minor axis (26).

5. Combustion chamber (13, 14, 18, 22) according to Claim 3, **characterized in that** the radius of the mixing tubes (22) is formed in the region of the small radius (28) of torus or is preferably formed to be the same as the small radius (28) of torus.

6. Combustion chamber (13, 14, 18, 22) according to either of Claims 4 or 5, **characterized in that** the primary combustion chamber is an annular combustion chamber, **in that** an outflow line (12) designed as a hollow cylinder is arranged between the first turbine (11) and the diffuser (13), and **in that** the axis of the outflow line (12) runs parallel to the axis (21) of the gas turbine.

7. Combustion chamber (13, 14, 18, 22) according to Claim 6, **characterized in that** the annular diffuser (13) is designed in such a way that the air flow (10) flowing through the outflow line (12) parallel to the axis (21) of the gas turbine is deflected by the diffuser (13), and **in that** in particular this deflection is preferably effected in a direction running essentially radially to the axis (21) of the gas turbine.

8. Combustion chamber (13, 14, 18, 22) according to either of Claims 6 or 7, **characterized in that** the diffuser (13) acts tangentially on the annular toroidal chamber (14).

9. Combustion chamber (13, 14, 18, 22) according to Claim 8, **characterized in that** the diffuser (13) is designed in such a way that the air flow (10) is diverted by the diffuser (13) essentially radially outwards, and **in that** the diffuser (13) acts tangentially from inside on the annular toroidal chamber (14).

10. Combustion chamber (13, 14, 18, 22) according to either of Claims 8 or 9, **characterized in that** the mixing tubes (16) are arranged essentially opposite the inlet opening of the diffuser (13) into the annular toroidal chamber (14), and **in that** they are oriented essentially parallel to the axis (21) of the gas turbine.

11. Combustion chamber (13, 14, 18, 22) according to Claim 10, **characterized in that** means (20, 32) with which liquid fuel can be injected are arranged either on the rear side, remote from the mixing tubes (16), of the annular toroidal chamber (14) or in the central region of the mixing tubes (16) downstream of the annular toroidal chamber (14).

12. Combustion chamber (13, 14, 18, 22) according to either of Claims 10 or 11, **characterized in that** means (32) via which gaseous fuel can be injected are arranged in the central region of the mixing tubes (16) downstream of the annular toroidal chamber (14).

## Revendications

1. Chambre de combustion (13, 14, 18, 22) pour une turbine à gaz, dans laquelle chambre de combustion (13, 14, 18, 22), du combustible est mélangé à un courant d'air (10) entrant dans la chambre de combustion (13, 14, 18, 22) et est ensuite brûlé, et le courant d'air de combustion se produisant (33) est acheminé en aval de la chambre de combustion (13, 14, 18, 22) à une turbine,
**caractérisée en ce que**
la chambre de combustion (13, 14, 18, 22) présente un diffuseur annulaire (13) dans lequel entre le courant d'air (10), **en ce qu'**en aval du diffuseur (13), et connectée à celui-ci, est disposée au moins une chambre (14) essentiellement annulaire toroïdale, **en ce qu'**en aval de la chambre annulaire toroïdale (14) partent des tubes de mélange (22) répartis sur sa circonférence et **en ce qu'**en aval des tubes de mélange (22) est disposé un espace de combustion annulaire (18) dans lequel débouchent les tubes de mélange (22).

2. Chambre de combustion (13, 14, 18, 22) selon la revendication 1, **caractérisée en ce que** la chambre de combustion est réalisée sous forme de chambre de combustion secondaire (13, 14, 18, 22), et **en ce que** la turbine à gaz présente une chambre de combustion primaire, une première turbine (11) agissant en aval de la chambre de combustion primaire, une chambre de combustion secondaire (13, 14, 18, 22) agissant en aval de la première turbine (11), ainsi qu'une deuxième turbine agissant en aval de la chambre de combustion secondaire (13, 14, 18, 22).

3. Chambre de combustion (13, 14, 18, 22) selon la revendication 2, **caractérisée en ce que** la chambre annulaire toroïdale (14) présente un axe imaginaire annulaire du tore (26) qui s'étend avec un gros rayon de tore (29) autour d'un axe principal du tore (27), et dans laquelle chambre annulaire toroïdale (14) une paroi extérieure du tore (30) est formée avec un petit rayon de tore (28) autour de l'axe imaginaire du tore (26) et **en ce que** l'axe principal du tore (27) est orienté essentiellement parallèlement à l'axe (21) de la turbine à gaz.

4. Chambre de combustion (13, 14, 18, 22) selon la revendication 3, **caractérisée en ce que** les tubes de mélange (22) sont essentiellement coniques ou cylindriques, et **en ce que** les axes des tubes de mélange (22) sont disposés en dehors du plan de la chambre annulaire toroïdale (14) et essentiellement perpendiculairement à l'axe imaginaire annulaire du tore (26).

5. Chambre de combustion (13, 14, 18, 22) selon la revendication 3, **caractérisée en ce que** le rayon des tubes de mélange (22) est dans la région du petit rayon du tore (28) ou notamment de préférence est égal à celui-ci.

6. Chambre de combustion (13, 14, 18, 22) selon l'une quelconque des revendications 4 ou 5, **caractérisée en ce que** la chambre de combustion primaire est une chambre de combustion annulaire, **en ce qu'**entre la première turbine (11) et le diffuseur (13) est disposée une conduite de sortie de l'écoulement (12) réalisée sous forme d'un cylindre creux et **en ce que** l'axe de la conduite de sortie de l'écoulement (12) s'étend parallèlement à l'axe (21) de la turbine à gaz.

7. Chambre de combustion (13, 14, 18, 22) selon la revendication 6, **caractérisée en ce que** le diffuseur annulaire (13) est réalisé de telle sorte que le courant d'air (10) s'écoulant à travers la conduite de sortie d'écoulement (12) parallèlement à l'axe (21) de la turbine à gaz est dévié par le diffuseur (13), et **en ce que** notamment de préférence cette déviation est effectuée dans la direction s'étendant essentiellement radialement par rapport à l'axe (21) de la turbine à gaz.

8. Chambre de combustion (13, 14, 18, 22) selon l'une quelconque des revendications 6 ou 7, **caractérisée en ce que** le diffuseur (13) vient en prise de manière tangentielle avec la chambre annulaire toroïdale (14).

9. Chambre de combustion (13, 14, 18, 22) selon la revendication 8, **caractérisée en ce que** le diffuseur (13) est réalisé de telle sorte que le courant d'air (10) soit dévié essentiellement radialement vers l'extérieur depuis le diffuseur (13) et **en ce que** le diffuseur (13) vient en prise de manière tangentielle de l'intérieur avec la chambre annulaire toroïdale (14).

10. Chambre de combustion (13, 14, 18, 22) selon l'une quelconque des revendications 8 ou 9, **caractérisée en ce que** les tubes de mélange (16) sont disposés essentiellement en regard de l'ouverture d'entrée du diffuseur (13) dans la chambre annulaire toroïdale (14) et **en ce qu'**ils sont orientés essentiellement parallèlement à l'axe (21) de la turbine à gaz.

11. Chambre de combustion (13, 14, 18, 22) selon la revendication 10, **caractérisée en ce que** des moyens (20, 32) sont disposés en aval de la chambre annulaire toroïdale (14) soit du côté arrière de la chambre annulaire toroïdale (14) opposé aux tubes de mélange (16) soit dans la région centrale des tubes de mélange (16), avec lesquels le combustible liquide peut être injecté.

12. Chambre de combustion (13, 14, 18, 22) selon l'une quelconque des revendications 10 ou 11, **caractérisée en ce que** des moyens (32) sont disposés dans la région centrale des tubes de mélange (16) en aval de la chambre annulaire toroïdale (14), par le biais desquels du combustible gazeux peut être injecté.
